# EUROPÄISCHE PATENTSCHRIFT

(11) **EP 0 346 348 B1**
(45) Veröffentlichungstag und Bekanntmachung des Hinweises auf die Patenterteilung: **16.10.1991**
(21) Anmeldenummer: 88901244.9
(22) Anmeldetag: 19.01.1988
(51) Int. Cl.: H01R 25/14

(54) **STROMLEITERANORDNUNG**
CURRENT CONDUCTING SYSTEM
AGENCEMENT CONDUCTEUR DE COURANT

(30) Priorität: 20.01.1987 DE 3701449; 08.01.1988 DE 3800358
(43) Veröffentlichungstag der Anmeldung: 20.12.1989
(73) Patentinhaber: LETTENMAYER, Horst, D-80805 München (DE)
(72) Erfinder: LETTENMAYER, Horst, D-80805 München (DE)
(74) Vertreter: Geyer, Ulrich F., Dr. Dipl.-Phys.
(86) Internationale Anmeldenummer: EP8800033
(87) Internationale Veröffentlichungsnummer: WO8805613

(56) Entgegenhaltungen:
- DE-A- 3 120 267
- DE-B- 1 204 731

## Beschreibung

Die Erfindung betrfft eine Stromleiteranordnung in Form eines stromleiterstabs, der wenigstens zwei zur Kontaktgabe frei zugängliche, durch ein Isoliermaterial isolierte metallische Stromleiter aufweist, und dessen Querschnittsfläche zu wenigstens 50% aus dem Material der Stromleiter besteht.

Aus der DE-B-1 204 731 ist eine Stromleiteranordnung bekannt, die Nuten oder Ausnehmungen aufweist, in denen jeweils ein Metallband mit geringer Querschnittsfläche eingelegt ist. Kontakte der elektrischen Verbraucher, die am Stromleiterstab befestigt sind, stehen mit den Metallbändern in der Nut des Stromleiterstabs zur Stromübertragung in elektrischem Kontakt. Eine axiale Verschiebung der Verbraucherkontakte auf der Stromleiterschiene ist zwar möglich, nicht aber eine Drehung des elektrischen Verbrauchers auf dem Außenumfang des Stromleiterstabs, da der elektrische Kontakt des Verbrauchers in die das Metallband und damit den Stromleiter aufweisende Nut bzw. Nuten eingesetzt ist. Darüber hinaus können auf Grund des einen geringen Querschnitt aufweisenden Metallbands nur geringe Stromstärken mit der bekannten Stromleiteranordnung verwendet werden.

Aus der DE-A-3 120 267 ist eine Stromleiteranordnung bekannt, die Teilschienen aufweist, zwischen denen ein Isolierkörper vorgesehen ist. Dieser Isolierkörper weist zwei Rippen auf, die über die Umfangslinie der Teilschienen vorspringen. Bei dieser bekannten Stromleiteranordnung sind die beiden Rippen unbedingt erforderlich. Wären sie nicht vorhanden, würde ein Kurzschluß bei Verdrehen des Kontaktelements auftreten über das die am Kontaktelement befestigte Lampe mit Strom versorgt wird. Eine weitere Funktion der reippenförmig über die Umfangslinie der Kreisabschnitte vorstehende Isolations-Zwischenschicht besteht darin, eine Ein- und Ausschalfunktion zu erreichen. Die zur Verhinderung eines Kurzschlusses notwendigerweise erforderlichen vorstehenden Rippen weisen jedoch den Nachteil auf, daß die Kontaktteile, mit denen die Lampen an der Stromschiene befestigt sind und über die die elektrische Leitung zwischen der Lampe und der Stromschiene erfolgt, nicht gleichmäßig über den gesamten Umfang der Stromschiene verdreht werden kann, ohne daß durch die vorstehenden Rippen sowohl die mechanische Festigkeit des Klemmsitzes als auch die elektrische Kontaktierung der Lampe mit dem Stromleiter beeinträchtigt wird. Die Kontaktflächen der Lampen liegen durch die am Stromleiter vorgesehenen Rippen nicht definiert am Stromleiterstab an, sondern die Kontaktgabe erfoglt ledigleich über einen kleinen Bereich der Kontaktflächen der Lampe, so daß der Kontakt-Leitungsquerschnitt klein ist. Dasselbe gilt auch für den in der genannten Druckschrift gemachten Vorschlag, als Querschnitt des Stromleiters eine Vieleckform vorzusehen, die der Kreisquerschnittsform angepaßt ist. Auch bei einer derartigen Ausführungsform des Stromleiters beschränkt sich der Kontaktbereich zwischen der Kontaktfläche der Lampe und der Teilschiene auf die Kanten des Vielecks. Abgesehen von der Tatsache, daß dadurch ebenfalls die mechanische Festigkeit der Kontaktverbindung durch die geringere Fläche zwischen Lampenkontakt und Stromleiter und damit durch die geringere Reibung leidet, ist insbesondere auch der Kontaktübergangsquerschnitt zwischen Lampenkontakt und Stromleiteraußenseite klein, so daß kleine Übergangsquerschnitte und damit hohe Übergangswiderstände und hohe Stromdichten auftreten, die bei Verdrehung des Kontaktelements zu Funkenbildungen und Einbrennungen führen können.

Der Erfindung liegt daher die Aufgabe zugrunde, eine Stromleiteranordnung zu schaffen, die bei einfachster Herstellung, Handhabung und Montage eine große Flexibilität der Anbringung, Ausrichtung und Einstellung der elektrischen Verbraucher, beispielsweise von Beleuchtungskörpern, ermöglicht, und insbesondere über den gesamten Stromleiterumfang hinweg eine sichere mechanische und elektrische Verbindung gewährleistet, ohne daß bei Verdrehen der Kontaktelemente die Gefahr eines Kurzschlusses besteht.

Ausgehend von der aus der DE-A-3 120 267 bekannten Stromleiterarnordnung wird die gestellte Aufgabe dadurch gelöst, daß das Isoliermaterial und das Material der Stromleiter eine einheitlich im Querschnitt kreisförmige Oberfläche des Strromleiterstabs bilden, und daß die frei zugänglichen Umfangsflächen der Stromleiter jeweils einen Umfangswinkel aufweisen, der kleiner als jeweils der Umfangswinkel der Isolierumfangsflächen ist.

Mit der vorliegenden Erfindung ist es möglich, elektrische Verbraucher, die - wie im weiteren noch ausführlich beschrieben wird - an den Stromleiterstab angeklemmt werden, auf der Stromleiterstab-Oberfläche nicht nur axial sondern auch drehwinkelmäßig beliebig anzubringen und einzustellen. Durch die erfindungsgemäße Maßnahme, das Isolationsmaterial und das Material der Stromleiter so auszubilden, daß eine einheitlich im Querschnit kreisfömige Oberfläche gebildet wird, d. h., daß die Stromleiteroberfläche gegenüber der Isolieroberfläche des Stromleiterstabs radial nicht versetzt ist, sondern beide Materialien einen einheitlichen Kreisumfang bilden, ist sichergestellt, daß in jeder Drehlage des angeklemmten elektrischen Verbrauchers sowohl eine sichere mechanische Verbindung als auch eine gute elektrische Kontaktgabe sichergestellt ist, da die Kontaktflächen zwischen angeklemmtem Verbraucher und dem Stromleiterstab immer den definierten, maximalen Bereich aufweisen. Auf diese Weise ist das Verdrehen eines am Stromleiterstab angebrachten elektrischen Verbrauchers ohne Beeinträchtigung der mechanischen Halterung und/oder der elektrischen Kontaktgabe ohne weiteres möglich, so daß der Benutzer sowohl hinsichtlich der Achslage als auch hinsichtlich der Drehlage bei der Befestigung der elektrischen Verbraucher frei wählen und die Verbraucher auf einfache Weise in ihrer Lage beliebig anbringen bzw. verändern kann.

Die freie Drehung des Verbrauchers bei guter elektrischer Kontaktgabe über breite Kontaktflächen hinweg ist dabei nur durch die weitere erfindungsgemäße Maßnahme möglich, daß die frei zugänglichen Umfangsflächen der Stromleiter jeweils einen Umfangswinkel aufweisen, der kleiner als die Umfangswinkel der Isolierumfangsflächen ist. Auf diese Weise ist sichergestellt, daß bei Drehen einer Halteklammer um den Stromleiterstab herum kein Kurzschluß auftritt und eine Ein- und Ausschaltwirkung dadurch auftritt, daß die Kontaktflächen der Klammer in und außer Kontakt mit den Stromleitern des Stromleiterstabs gebracht werden. Die erfindungsgemäße Stromleiteranordnung ist insbesondere für den Niedervoltbereich vorgesehen. Zur Befestigung können einfache Halteklammern verwendet werden, die entweder selbst stromleitend sind oder Innenkontaktflächen für die Herstellung des Kontakts mit den Stromleitern des Stromleiterstabs aufweisen.

Gemäß einer bevorzugten Ausführungsform der Erfindung besteht der Stromleiterstab zu wenigstens 80% aus dem Material der Stromleiter. Auf diese Weise wird der Stromleiterstab noch besser zur Leitung hoher Stromstärken ausgenutzt. Durch diesen hohen Metallanteil ist die Stromleiteranordnung daher auch im Niedervoltbereich stark belastbar.

Gemäß einer bevorzugten Ausführungsform der Erfindung wechseln die frei zugänglichen Stromleiter-Umfangsflächen und die Umfangsflächen des Isoliermaterials einander um den Umfang des Stromleiterstabs ab. Die Ausbildung der Querschnittsform der Stromleiter innerhalb des Stromleiterstabs kann dabei je nach den gegebenen Umständen oder den auftretenden Bedingungen gewählt werden. Besonders vorteilhaft ist es, den Stromleiterstab aus sich über den Kreisumfang abwechselnden Segmenten oder Teilsegmenten des Stromleiter- und Isoliermaterials zu fertigen.

Gemäß einer weiteren Ausführungsform der Erfindung weisen die frei zugänglichen Umfangsflächen der Stromleiter jeweils einen Umfangswinkel auf, der kleiner als die Umfangswinkel der Isolierumfangsflächen sind. Auf diese Weise ist es durch einfaches Drehen einer Halteklammer auf dem Stromleiterstab möglich, die Kontaktflächen der Klammer in und außer Kontakt mit den Stromleitern des Stromleiterstabs zu bringen. Dadurch ergibt sich auf einfache Weise eine Ein- und Ausschaltwirkung.

Besonders vorteilhaft ist es, wenn bei einem Stromleiterstab mit zwei metallischen Stromleitern deren frei zugängliche Umfangsflächen einen Umfangswinkel von 80° und die Isolierumfangsflächen einen Umfangswinkel von jeweils 100° aufweisen. Auf diese Weise ist sichergestellt, daß eine Halteklammer, die einen Kontaktwinkel auf dem Stromleiterstab von ca. jeweils 90° auf beiden Seiten aufweist, in der zuvor beschriebenen Weise sicher "geschaltet" werden kann.

Im Zusammenhang mit den zuvor beschriebenen Ausführungsbeispielen sei nochmals darauf hingewiesen, daß auch bei einem relativ großen Umfangswinkel des Isoliermaterials auf der Umfangsfläche der Stromleiteranteil bezüglich des Stromleiterstabsquerschnitts groß sein kann, da das innere des Stromleiterstabs - abgesehen von einer relativ dünnen Isolierschicht- oder -platte aus dem metallischen Stromleitermaterial bestehen kann.

Gemäß einer bevorzugten Ausführungsform der Erfindung kann der Stromleiterstab auch in gebogener Form vorliegen, wobei die metallischen Stromleiter im inneren und äusseren Krümmungsradius angeordnet sind. Die metallischen Stromleiter bilden daher bei einem gebogenen Stromleiterstab das Zug- und Druckband.

Bei einer weiteren bevorzugten Ausführungsform der Erfindung ist das Material der Stromleiter mit dem Isolationsmaterial verpreßt. Auf diese Weise ergibt sich bei einfacher Herstellung eine innige Verbindung des Stromleitermetalls mit dem Isolationsmaterial.

Der erfindungsgemäße Stromleiterstab ist auf Grund seines einfachen Aufbaus vom Benutzer selbst je nach dessen Wünschen ablängbar. Durch einfache Konfektionierung auf der Zuschnittseite können die Stromleiterstäbe miteinander verkuppelt werden.

Vorzugsweise ist die Oberfläche des Stromleiterstabs fein geschliffen.

Die erfindungsgemäße Stromleiteranordnung ist nicht nur als leitendes Element, also als Stromleiter, sondern auch als tragendes Element für die verschiedensten Verwendungsformen geeignet. Beispielsweise ist der erfindungsgemäße Stromleiterstab als gleichzeitig tragendes und leitendes Element für Stromlauf- und Beleuchtungssysteme etwa in Form von Stativstangen, Galerieleisten, Dekorationselementen, Regal- und Trägerlementen, als Lichtschiene usw. einsetzbar. Im technischen Bereich kann der Stromleiterstab ebenfalls als gleichzeitig tragendes gleitendes Element für. Transferstraßen, als Trägerschiene für moderne Rohrpostsysteme, als Stromleiter für galvanische Anlagen oder als Kontaktschiene im Laborbereich insbesondere zum Anklemmen von Niedervoltaggregaten vorgesehen sein. Weiterhin ist es möglich, den Stromleiterstab zusätzlich als Signal- oder Alarm-Leitung für auf die Trägerspannung aufmodulierte, hochfrequente Signale, beispielsweise Alarmsignale, zu verwenden. Durch die einfache, stabile und für den Benutzer eine große Vielfalt aufweisende Konstruktion ist es möglich, die erfindungsgemäße Stromleiteranordnung praktisch unbegrenzt für die verschiedensten Anwendungsfälle vorzusehen.

Gemäß einer besonders vorteilhaften Ausführungsform der Erfindung werden elektrische Verbraucher, etwa Beleuchtungskörper, Ventilatoren, Motoren, Uhren, Winden, elektrische Bauelemente usw. mittels Halteklemmen am Stromleiterstab befestigt, wobei die Halteklemmen Innenkontaktflächen aufweisen, die mit den Stromleitern des Stromleiterstabs zur elektrischen Versorgung der Verbraucher in Kontakt stehen. Wie bereits erläutert, ist es bei einem runden Stromleiterstab möglich, die Halteklemmen nicht nur axial auf dem Stromleiterstab zu verschieben, sondern auch in einer zur Stromleiterstabachse senkrechten Ebene zu verdrehen. Die Halteklemmen sind analog den Wäscheklammern durch senkrechtes Einschnappen auf dem Stromleiterstab auf einfache Weise arretierbar, wobei ohne Lösen einer Schraube einerseits eine sowohl mechanisch als auch elektrisch feste Verbindung zwischen dem Stromleiterstab und der Halteklemme gewährleistet ist und andererseits eine axiale Verschiebung oder Drehung der Klemme möglich ist.

Eine weitere Ausführungsform der Erfindung besteht darin, daß Verbindungseinrichtungen vorgesehen sind, die zwei, jeweils zwei Stromleiter aufweisende Stromleiterstäbe mechanisch und elektrisch miteinander verbinden. Auf diese Weise ist es möglich, die Stromleiter beliebig zu verlängern.

Vorzugsweise ist vorgesehen, daß die Verbindungseinrichtungen aus jeweils zwei elektrisch leitenden Elementen bestehen, die mit jeweils einem Stromleiter verschraubbar sind, wobei die Elemente miteinander nicht in Berührung stehen. Da auch bei einer Weiterführung eines Stromleiterstabs die einzelnen Stromleiter elektrisch isoliert bleiben sollen, sind die Verbindungseinrichtungen daher so ausgebildet, daß jeweils ein Element immer nur die entsprechenden beiden Stromleiter zweier Stromleiterstäbe verbindet.

Besonders vorteilhaft ist es, wenn die elektrisch leitenden Elemente Zylindersegmente sind, deren innerer Krümmungsradius im wesentlichen gleich dem Radius des Stromleiterstabs ist. Auf diese Weise ergeben sich manschettenartige Verbindungseinrichtungen, in denen die Stromleiterstäbe einen festen Halt haben und zuverlässig elektrisch miteinander verbunden sind. Vorzugsweise sind die Segmentwinkel der Zylindersegmente kleiner als 180°, um zu verhindern, daß sich die zylindersegmentförmigen Elemente nach der Montage berühren.

Gemäß einer weiteren Ausgestaltung der Erfindung ist vorgesehen, daß die elektrisch leitenden Elemente Winkelverbinderelemente sind, deren mit den Stromleitern zu verbindende Schenkel die Form eines Zylindersegments aufweisen, dessen innerer Krümmungsradius im wesentlichen gleich dem Radius des Stromleiterstabs ist. Die Verbinderwinkel können dabei vorzuqsweise 90°, aber auch jeden anderen Winkel aufweisen. Auf diese Weise ergeben sich vielfältigste Montage- und Aufbaumöglichkeiten der erfindungsgemäßen Stromleiteranordnung. Die Verbindungseinrichtunqen können dabei auf einfache Weise mit Schrauben an den Stromleitern befestigt sein, die zuvor mit entsprechenden Gewindebohrungen versehen sind. Die Montage ist denkbar einfach, und es sind auch ohne handwerkliches Geschick und technische Kenntnis vielfältigste Formen und Konstruktionen mit der erfindungsgemäßen Stromleiteranordnung in jeder Umgebung möglich.

Die Erfindung wird nachstehend anhand der Zeichnung beispielsweise näher erläutert. Es zeigen:
Fig. 1 eine Ausführungsform eines runden Stromleiterstabs gemäß der Erfindung,
Fig. 2 einen Querschnitt durch den in Fig. 1 dargestellten Stromleiterstab in vergrößertem Maßstab,
Fig.3a ein Ausführungsbeispiel für eine Halteklemme gemäß der vorliegenden Erfindung in Seitenansicht,
Fig.3b die in Fig. 3a dargestellte Halteklemme in einer um 90° geänderten Blickrichtung,
Fig.4a, 4b und 4c einen Halteklemmen-Schenkel in jeweils um 90° unterschiedlichen Blickrichtungen,
Fig. 5a, 5b und 5c eine Kontaktfeder in jeweils um 90° unterschiedlichen Blickrichtungen,
Fig. 6a und 6b ein Ausführungsbeispiel eines Halters für einen elektrischen Verbraucher und
Fig. 7a, 7b und 7c Verbindungseinrichtungen zum Verbinden von runden Stromleiterstäben.

Der in Fig. 1 perspektivisch dargestellte Stromleiterstab 1 weist zwei Stromleitern 2, 3 auf, die mit einem Isoliermaterial 4 voneinander elektrisch isoliert sind. Zwischen den Stromleitern 2 und 3 befindet sich eine Zwischenschicht 5 des Isoliermaterials.

Der Stromleiterstab 1 weist, wie aus den Fig. 1 und 2 zu ersehen ist, bei dem dargestellten Ausführungsbeispiel einen runden Querschnitt auf. Die Außenflächen 6, 7 der Stromleiter 2 und 3 bilden einen Teil des Umfangs des gesamten Stromleiterstabs 1. Die übrigen Umfangsbereiche des Stromleiterstabs 1 werden durch die Oberfläche des Isoliermaterials 4 gebildet.

Der gesamte Stromleiterstab 1 ist vorzugsweise fein geschliffen und weist eine homogene, kreisrunde Oberfläche auf. Die Stromleiter-Flächen 6, 7 liegen frei und dienen der Kontaktgabe mit im weiteren noch zu beschreibenden Halteklemmen, mit denen elektrische Verbraucher an die Stromleiteranordnung angeklemmt werden.

Die Form der Stromleiter 2 und 3 im Innern des Stromleiterstabs ist so ausgebildet, daß der größte Teil der Querschnittsfläche des Stromleiterstabs 1 aus dem Stromleitermaterial besteht. Auf diese Weise ergibt sich in Relation zum Querschnitt oder zum Durchmesser des Stromleiterstabs 1 ein großer Stromleiterquerschnitt, so daß der Stromleiter° stab 1 trotz seiner Kompaktheit Ströme mit großen Stromstärken leiten kann, ohne daß der Stromleiterstab 1 sich dabei erwärmt.

Auskehlungen 8 an den Stromleitern 2, 3 (vgl. insbesondere Fig. 2) dienen dazu, das Isoliermaterial 4 mechanisch fest mit den Stromleitern 2, 3 zu verbinden.

Als Alternative zu der in den Fig. 1 und 2 dargestellten Ausführungsform des Stromleiterstabs 1 besteht auch die Möglichkeit, die Stromleiter und das Isoliermaterial als Kreissegmente auszubilden. Die in Fig. 1 und 2 dargestellte Ausführungsform ist einer Ausführungsform mit Kreissegmenten jedoch dadurch überlegen, daß ein größerer Querschnittsbereich des Stromleiterstabs 1 für die Stromleiter ausgenutzt werden kann.

Die Fig. 1 und 2 stellen eine Stromleiteranordnung mit zwei Stromleitern dar. Selbstverständlich ist es auch möglich, Stromleiterstäbe mit mehr als zwei Stromleitern zu schaffen, um mehrere Stromphasen zu haben und elektrische Verbraucher jeweils unabhängig voneinander mit Strom versorgen zu können, ohne daß für die mit unterschiedlichen Stromphasen versorgten elektrischen Verbraucher eigene Stromleiteranordnungen oder Stromleiterstäbe erforderlich sind.

Je nach den jeweiligen Anwendungsfällen ist es auch möglich, den Stromleiterstab nicht rund, sondern oval, quadratisch oder rechteckig im Querschnitt auszubilden. Die runde Form hat jedoch den Vorteil, daß Halteklemmen auch um den Stromleiterstab herum gedreht und dadurch in beliebige Positionen gebracht werden können.

Fig. 3a und 3b zeigen ein Ausführungsbeispiel für eine Halteklemme. Zwischen-zwei Halteklemmemschenkel 9 ist mittels einer Schraube 10 ein Halter 11 angeschraubt, der beispielsweise eine Lampenfassung oder eine sonstige Befestigungsmöglichkeit für einen elektrischen Verbraucher, beispielsweise für einen Ventilator, einen Motor, eine Uhr oder eine sonstige Einrichtung aufweist. Der Halter 11 ist zwischen den Halteklemmen um die Achse der Schraube 10 drehbar. Die Halteklemmenschenkel 9 sind auf der jeweiligen Innenseite so ausgebildet, daß sie auf den Stromleiterstab 1 passen. Zur Kontaktgabe sind Kontaktfedern 12 vorgesehen, die im Innern der Halteklemmschenkeln 9 angebracht sind wie im weiteren noch im einzelnen erläutert werden.

Sowohl die Halteklemmenschenkel 9 als auch die Köntaktfedern 12 sind aus einem elastischen Material hergestellt, so daß die gesamte Halteklemme auf den Stromleiterstab 1 aufgedrückt werden kann.

In den Fig. 4a, 4b und 4c ist des besseren Verständnisses halber ein Halteklemmenschenkel nochmals als Einzelteil von den verschiedenen Seiten dargestellt. Für die Schraubverbindung ist ein Loch 13 vorgesehen. Um das Loch 13 herum befindet sich eine Ausnehmung 14, in der die Kontaktfeder 12 (vgl. die Fig. 5a, 5b und 5c) liegt. Wie insbesondere aus Fig. 5b zu ersehen ist, entspricht die Form der Kontaktfeder 12 im Bereich der Auflage auf dem Stromleiterstab der runden Form des Halteklemmenschenkels 9, wie auch aus den Fig. 3a und 3b ersichtlich ist. Die Ausbuchtung 15 des Halteklemmenschenkels ist die komplementäre Form des Stromleiterstabs 1; im dargestellten Ausführungsbeispiel ist der Stromleiterstab 1 rund, so daß die Ausbuchtung 15 kreissegmentförmig ist. In einer Nut 16 am Ende des Halteklemmemschenkels 15 liegt eine Nase 17 der Kontaktfeder 12 zur Fixierung der Kontaktfeder auch am Ende des Halteklemmenschenkels 9.

Die Kontaktfeder 12 leitet den Strom vom Stromleiterstab 1 über Metallscheiben, beispielsweise Kupferscheibeen 18 an elektrische Anschlüsse von elektrischen Verbrauchern, die an oder in den Haltern 11 angebracht sind.

Eine bevorzugte Ausführungsform des in den Fig. 3a und 3b dargestellten Halters, insbesondere dessen Befestigungsarm 19, an dem die Halteklemmenschenkel 9 mit den Kontaktfedern 12 angebracht sind, ist in den Fig. 6a und 6b dargestellt.

In einer Kammer 20 des Halters 11 ist ein elektrischer Verbraucher, beispielsweise ein Lampensockel angebracht. Durch zwei Bohrungen 21 ist jeweils eines der beiden Anschlußkabel durch die Wandung durchgeführt, so daß das abisolierte, freie Ende des einen Anschlußkabels in der kreisförmigen Ausnehmung 22 auf der einen Seite des Haltearms und das andere freie Ende des anderen Anschlußkabels in der kreisförmigen Ausnehmung auf der anderen Seite des Haltearms 19 liegt. Auf diese in den Ausnehmungen liegenden freien Leiterenden wird jeweils eine Metallscheibe, vorzugsweise eine gut leitende Kupferscheibe auf- bzw. eingelegt, die bei zusammengesetzter Halteklemme auf dem Teil der Kontaktfeder 12 aufliegt, der durch die Schraube 13 zwischen einem Halteklemmenschenkel einerseits und dem Haltearm 19 des Halters 11 angeordnet ist. Durch festes Verschrauben der Halteklemmenschenkel mittels der Schraube 13 wird die Scheibe 18 fest auf die in den kreisförmigen Ausnehmungen 22 liegenden Leiterenden des elektrischen Verbrauchers aufgepreßt, so daß dadurch ein guter Kontakt und ein geringer ohmscher Widerstand erzielt wird. Andererseits liegen die metallischen Scheiben 18 an den zwischen den Halteklemmenschenkeln 9 angepreßten Teilen der Kontaktfedern.12 an, die ebenfalls aus einem leitenden Material, vorzugsweise Kupfer, sind. Auf diese Weise ergibt sich trotz einer sehr guten elektrischen Verbindung zwischen den Anschlußdrähten und den Scheiben 18 eine gute Gleitwirkung zwischen den Scheiben 18 und den Kontaktfedern 12, so daß der Haltearm 19 und damit der Halter 11 bezüglich der Halteklemmenschenkel verschwenkt werden kann, ohne daß eine Schraube gelöst oder entfernt werden müßte. Auf denkbar einfache Weise ergibt sich dadurch eine grobe Vielfalt bei der Anbringung und Einstellung von elektrischen Verbrauchern, wie beispielsweise Beleuchtungskörpern, Ventilatoren usw., da durch die mögliche Drehung der Halteklemme am Stromleiterstab 1 und durch die Verschwenkung des Halters 11 bezüglich der Halteklemmen für den Benutzer jederzeit auf einfachste Weise eine Neueinstellung oder Änderung praktisch unbegrenzt möglich ist.

In den Figuren 7a, 7b und 7c sind Ausführungsbeispiele für Verbindungseinrichtungen dargestellt, mit denen runde, jeweils zwei Stromleiter 2, 3 aufweisende Stromleiterstäbe 1 sowohl mechanisch stabil als auch mit guter elektrischer Kontaktierung miteinander verbunden werden können.

Fig. 7a ist für die Verbindung zweier Stromleiterstäbe 1 in gerader Richtung vorgesehen. Diese Verbindungseinrichtung gemäß Fig. 7a weist zwei im wesentlichen symmetrische Elemente 71 und 72 auf, die als Zylindersegmente ausgebildet sind. Der Innenradius der Zylindersegmente 71 und 72 entspricht im wesentlichen dem Radius des Stromleiterstabs.

Die zu verbindenden Stromleiterstäbe 1 werden an den zu verbindenden Enden in den beiden Stromleitern 2 und 3 mit Gewindebohrungen versehen, die in radialer Richtung verlaufen. Die Gewindebohiungen enden noch in den jeweiligen Stromleitern 2 und 3 als Sackbohrungen.

Über die zu verbindenden Enden zweier Stromleiterstäbe 1 werden dann die zylindersegmentförmigen Elemente 71 und 72 gelegt. Durch die vorbereiteten Löcher 73 und 74 im oberen Element 71 und durch entsprechende, aus der Figur nicht ersichtliche Löcher im unteren Element 72 werden Schrauben hindurchgeführt, die in die Gewindebohrungen der Stromleiter 2 und 3 der Stromleiterstäbe 1 eingeschraubt und damit befestigt werden. Dadurch ergibt sich eine manschettenartige Verbindung zweier Stromleiterstäbe 1.

Um sicherzustellen, daß die beiden Stromleiterstäbe miteinander nicht in elektrischen Kontakt kommen, weisen die Zylindersegmente einen Segmentwinkel auf, der kleiner als 180° ist, so daß sich die Segmente nach der Befestigung an den Stromleiterstäben nicht berühren, sondern ein Zwischenraum frei bleibt. Aufgrund der Sackgewindelöcher ist es auch nicht möglich, daß eine elektrische Verbindung der Stromleiter über die Schrauben entsteht.

Fig. 7b zeigt eine Verbindungseinrichtung für eine winklige Verbindung. Der Winkel ist in dem dargestellten Ausführungsbeispiel 90°. Die Winkel der beiden Winkelelemente 75 und 75 weisen beidschenklig wiederum die Zylindersegmentform sowie die Schraubenlöcher 77, 78 auf, wie sie bereits anhand der in Fig. 7a dargestellten Ausführungsform beschrieben wurden. Die zu verbindenden Stromleiterstäbe 1 können dabei auf Gehrung geschnitten sein. Erforderlich ist jedoch lediglich, daß die Enden der zu verbindenden Stromleiterstäbe 1 soweit in die Winkelverbinderelemente hereinragen, daß die Schrauben in die entsprechenden Gewindebohrungen ihrer Stromleiter 2 und 3 eingeschraubt werden können.

Fig. 7c zeigt ebenfalls eine rechtwinklige Verbindungseinrichtung mit Verbindungselementen 79 und 80. Die Verbindung der Stromleiterstäbe 1 erfolgt wie bei den in den Fig. 7a und 7b dargestellten und in Zusammenhang damit beschriebenen Verbindungseinrichtungen. Die in Fig. 7c dargestellte Verbindungseinrichtung ist jedoch zusätzlich zu der in Fig. 7b dargestellten Verbindungseinrichtung dann erforderlich, wenn eine Verbindung der Stromleiterstäbe in eine Richtung gewünscht ist, die aus der Ebene herauszeigt, die durch die Schenkel der in Fig. 7b dargestellten Verbindungseinrichtung aufgespannt ist.

In den in Fig. 7b und 7c dargestellten Winkelverbindungseinrichtungen ist der Verbindungswinkel 90°. Gewünschtenfalls können auch Winkelverbindungseinrichtungen mit anderen Verbindungswinkeln als 90°, z. B. mit einem Verbindungswinkel von 60°, vorgesehen sein.

Durch die Verbindungseinrichtungen ist ein flexibler und vielfältiger Zusammenbau und Aufbau der Stromleiterstäbe 1 zu den vielfältigsten Stromleiteranordnungen möglich.

Die Erfindung wurde anhand bevorzugter Ausführungsbeispiele erläutert. Dem Fachmann sind jedoch Abwandlungen, Ausgestaltungen und Erweiterungen möglich, ohne daß dadurch der Erfindungsgedanke verlassen wird.

## Patentansprüche

1. Stromleiteranordnung in Form eines Stromleiterstabs, der wenigstens zwei zur Kontaktgabe frei zugängliche, durch ein Isoliermaterial isolierte metallische Stromleiter aufweist, und dessen Querschnittsfläche zu wenigstens 50% aus dem Material der Stromleiter besteht, dadurch gekennzeichnet, daß das Isoliermaterial und das Material der Stromleiter (2, 3) eine einheitlich im Querschnitt kreisförmige Oberfläche des Stromleiterstabs (1) bilden, und daß die frei zugänglichen Umfangsflächen (6, 7) der Stiromleiter (2, 3) jeweils einen Umfangswinkel aufweisen, der kleiner als jeweils der Umfangswinkel der Isolierumfangsflächen ist.

2. Stromleiteranordnung nach Anspruch 1, dadurch gekennzeichnet, daß wenigstens 80% der Querschnittsfläche des Stromleiterstabs (1) aus dem Material der Stromleiter (2, 3) besteht.

3. Stromleiteranordnung nach Anspruch 1 oder 2, dadurch gekennzeichnet, daß die frei zugänglichen Stromleiter-Umfangsflächen (6, 7) und die Umfangsflächen des Isoliermaterials um den Umfang des Stromleiterstabs (1) einander abwechseln.

4. Stromleiteranordnung nach einem der Ansprüche 1 bis 3, dadurch gekennzeichnet, daß der Stromleiterstab (1) aus sich über den Kreisumfang abwechselnden Segmenten oder Teilsegmenden des Stromleiter- und Isoliermaterials besteht.

5. Stromleiteranordnung nach einem der Ansprüche 1 bis 4, dadurch gekennzeichnet, daß zwei metallische Stromleiter (2, 3) vorgesehen sind, deren frei zugängliche Umfangsflächen einen Umfangswinkel von 80° aufweisen und daß die Isolierumfangsflächen einen Umfangswinkel von jeweils 100° aufweisen.

6. Stromleiteranordnung nach einem der Ansprüch 1 bis 5, dadurch gekennzeichnet, daß der Stromleiterstab (1) gebogen ist und die metallischen Stromleiter (,2, 3) im inneren und äußeren Krümmungsradius angeordnet sind.

7. Stromleiteranordnung nach einem der Ansprüche 1 bis 6, dadurch gekennzeichnet, daß das Material der Stromleiter (2, 3) mit dem Isolationsmaterial (4) verpreßt ist.

8. Stromleiteranordnung nach einem der Ansprüche 1 bis 7, dadurch gekennzeichnet, daß der Stromleiterstab als gleichzeitig tragendes und leitendes Element für Stromlauf- und Beleuchtungssysteme, Regale, Transferstraße, Trägerschienen, Lichtschienen, Galerie-Messe- und/oder Stativeinrichtungen, sowie für Labor- und Industrieinstallationen vorgesehen ist.

9. Stromleiteranordnung nach einem der Ansprüche 1 bis 8, dadurch gekennzeichnet, daß elektrische Verbraucher am Stromleiterstab (1) mittels Halteklemmen befestigt sind und über Innenkontaktflächen (12) der Halteklemmen mit den Stromleitern (2, 3) in Kontakt stehen.

10. Stromleiteranordnung nach einem der Ansprüche 1 bis 9, dadurch gekennzeichnet, daß Verbindungseinrichtungen (71, 72 bzw. 75, 76 bzw. 79, 80) vorgesehen sind, die zwei, jeweils zwei Stromleiter (2, 3) aufweisende Stromleiterstäbe (1) mechanisch und elektrisch miteinander verbinden.

11. Stromleiteranordnung nach Anspruch 10, dadurch gekennzeichnet, daß die Verbindungseinrichtungen (71, 72 bzw. 75, 76 bzw. 79, 80) aus jeweils zwei elektrisch leitenden Elementen bestehen, die mit jeweils einem Stromleiter (2, 3) verschraubbar sind, wobei die Elemente miteinander nicht in Berührung stehen.

12. Stromleiteranordnung nach Anspruch 10 oder 11, dadurch gekennzeichnet, daß die elektrisch leitenden Elemente Zylindersegmente sind, deren innere Krümmungsradien im wesentlichen gleich dem Radius der Stromleiterstäbe (1) sind.

13. Stromleiteranordnung nach Anspruch 10 oder 11, dadurch gekennzeichnet, daß die elektrisch leitenden Elemente Winkelverbindungselemente (75, 76 bzw. 79, 80) sind, deren mit den Stromleitern (1) zu verbindende Schenkel die Form eines Zylindersegements aufweisen, dessen innerer Krümmungsradius im wesentlichen gleich dem Radius des Stromleiterstabs (1) ist.

## Claims

1. A current conductor arrangement in the form of a current conductor rod, comprising at least two metallic current conductors, the conductors being freely accessible for contacting, and insulated with an insulating material, at least 50% of the cross sectional area of the rod being material of the current conductors, characterized in that the insulating material and the material of the current conductors (2, 3) forming a surface of the current conductor rod (1) of a uniform circular cross section, and the current conductors (2, 3) having freely accessible peripheral surfaces (6, 7), each subtending a peripheral angle which is smaller than a respective peripheral angle of the insulating peripheral surfaces.

2. The current conductor arrangement as claimed in claim 1, characterized in that at least 80% of the cross sectionl area of the current conductor rod (1) comprises the material of the current conductors (2, 3).

3. The current conductor arrangement as claimed in claim 1 or 2, characterized in that the freely accessible current conductor peripheral surfaces (6, 7), and the peripheral surfaces of the insulating material alternate about the periphery of the current conductor rod (1).

4. The current conductor arrangement as claimed in one of the claims 1-3, characterized in that the current conductor rod (1) comprises segments or partial segments of current conducting and insulating material alternating about the circular periphery.

5. The current conductor arrangement as claimed in one of the claims 1-4, characterized in that two metallic current conductors (2, 3) are provided whose freely accesssible peripheral surfaces subtent a peripheral angle of 80°, and wherein the insulating peripheral surfaces subtent a peripheral angle of 100° respectively.

6. The current conductor arrangement as claimed in one of the claims 1-5, characterized in that the current conductor rod (1) is bent and the metallic current conductors (2, 3) are arranged at the inner and outer radius of curvature.

7. The current conductor arrangement as claimed in one of the claims 1-6, charactserized in that the material of the current conductors (2, 3) is joined to the insulating material by pressing.

8. The current conductor arrangement as claimed in one of the claims 1-7, characterized in that the current conductor rod is in the form of a simultaneously supporting and conducting element for one of a current supply and illuminating system, shelving, transfer lines, support rails, lamp support rails, exhibition and stand systems for use in a lab or industrial plant.

9. The current conductor arrangement as claimed in one of the claims 1-8, charactesrized in that electrical loads attached to the current conductor rod (1) by means of retainer clamps, the loads being in contact with the current conductors (2, 3) via internal contact surfaces (12) of the retainer clamps.

10. The current conductor arrangement as claimed in one of the claims 1-9, charactserized in that connecting means (71, 72 and 75, 76 and 79, 80 respectively) for mechanically and electrically connecting together two current conductor rods (1) each having two current conductors (2, 3).

11. The current conductor arrangement as claimed in claim 10, characterized in that the connecting means (71, 72 and 75, 76 and 79, 80 respectively) respectively comprise each two electrically conducting elements adapted to be screwed to respectively one current conductor (2, 3), the elements being spaced and in contact with each other.

12. The current conductor arrangement as claimed in claim 10 or 11, chacterized in that the electrically conducting elements are segments of cylinders, whose inner radius of curvature are generally equal to the radius of the current conductor rods (1).

13. The current conductor arrangement as claimed in claim 10 or 11, characterized in that the electrically conducting elements are angular connecting elements (75, 76 and 79, 80 respectively) having limbs to be connected with the current conductors (1) in the form of a segment of cylinder with an inner radius of curvature substantially equal to the radius of the current conductor rod (1).

## Revendications

1. Assemblage conducteur de courant sous la forme d'un barreau conducteur, qui comporte au moins deux conducteurs métalliques librement accessibles pour l'établissement d'un contact et isolés par un matériau isolant, et dont la surface en coupe transversale est constituée, pour au moins 50 %, par le matériau des conducteurs, caractérisé en ce que le matériau isolant et le matériau des conducteurs (2,3) constituent une surface extérieure, uniformément circulaire en coupe transversale, du barreau conducteur (1), et que les surfaces circonférentielles librement accessibles (6,7) des conducteurs (2,3) s'étendent respectivement sur un angle circonférentiel inférieur à l'angle circonférentiel respectif des surfaces circonférentielles de l'isolant.

2. Assemblage conducteur de courant selon la revendication 1, caractérisé en ce qu'au moins 80 % de la surface en coupe transversale du barreau conducteur (1) est formée par le matériau des conducteurs (2,3).

3. Assemblage conducteur de courant selon la revendication 1 ou 2, caractérisé en ce que les surfaces circonférentielles librement accessibles (6,7) des conducteurs et les surfaces circonférentielles du matériau isolant alternent entre elles sur la circonférence du barreau conducteur (1).

4. Assemblage conducteur de courant selon l'une des revendications 1 à 3, caractérisé en ce que le barreau conducteur (1) est constitué par des segments ou des segments partiels du matériau conducteur et du matériau isolant alternant sur la circonférence circulaire.

5. Assemblage conducteur de courant selon l'une des revendications 1 à 4, caractérisé en ce qu'il est prévu deux conducteurs métalliques (2,3), dont les surfaces circonférentielles librement accessibles s'étendent sur un angle circonférentiel de 80°, et que les surfaces circonférentielles de l'isolant s'étendent chacune sur un angle circonférentiel égal à 100°.

6. Assemblage conducteur de courant selon l'une des revendications 1 à 5, caractérisé en ce que le barreau conducteur (1) est recourbé et les conducteurs métalliques (2,3) sont disposés sur le rayon intérieur et sur le rayon extérieur de courbure.

7. Assemblage conducteur de courant selon l'une des revendications 1 à 6, caractérisé en ce que le matériau des conducteurs (2,3) est mis en forme à la presse avec le matériau isolant (4).

8. Assemblage conducteur de courant selon l'une des revendications 1 à 7, caractérisé en ce que le barreau conducteur est prévu en tant qu'élément à la fois porteur et conducteur pour des systèmes d'alimentation en courant et d'éclairage, des rayonnages, des voies de transfert, des rails de support, des rails pour éclairage, des rampes pour dispositifs de foires et/ou dispositifs fixes, ainsi que pour des installations de laboratoires et des installations industrielles.

9. Assemblage conducteur de courant selon l'une des revendications 1 à 8, caractérisé en ce que des appareils électriques d'utilisation sont fixés sur le barreau conducteur (1) au moyen de pinces de retenue et sont en contact, par l'intermédiaire de surfaces intérieures de contact (12) des pinces de retenue, avec les conducteurs (2, 3).

10. Assemblage conducteur de courant selon l'une des revendications 1 à 9, caractérisé en ce qu'il est prévu des dispositifs de liaison (71,72 ou 75,76 ou 79,80), qui relient entre eux mécaniquement et électriquement deux barreaux conducteurs (1) comportant respectivement deux conducteurs (2,3).

11. Assemblage conducteur de courant selon la revendication 10, caractérisé en ce que les dispositifs de liaison (71,72 ou 75,76 ou 79,80) sont constitués chacun de deux éléments électriquement conducteurs, qui peuvent être raccordés par vissage à des conducteurs respectifs (2,3), les éléments n'étant pas en contact entre eux.

12. Assemblage conducteur de courant selon la revendication 10 ou 11, caractérisé en ce que les éléments électriquement conducteurs sont des segments de cylindre, dont les rayons intérieurs de courbure sont sensiblement égaux au rayon des barreaux conducteurs (1).

13. Assemblage conducteur de courant selon la revendication 10 ou 11, caractérisé en ce que les éléments électriquement conducteurs sont des éléments de liaison coudés (75,76 ou 79,80), dont les branches, qui doivent être raccordées aux conducteurs (1), possèdent la forme d'un segment de cylindre, dont le rayon intérieur de courbure est sensiblement égal au rayon du barreau conducteur (1).
